# FASCICULE DE BREVET EUROPEEN

(11) **EP 1 357 816 B1**
(45) Date de publication et mention de la délivrance du brevet: **07.06.2006**
(21) Numéro de dépôt: 01271163.6
(22) Date de dépôt: 14.12.2001
(51) Int. Cl.: A44C 27/00

(54) **OUTIL COMBINE POUR CHASSER ET INTRODUIRE DES GOUPILLES**
KOMBINIERTE WERKZEUGE ZUM ANSENKEN UND EINFÜHREN VON STIFTEN
COMBINED TOOLS FOR COUNTERSINKING AND INSERTING PINS

(30) Priorité: 19.12.2000 CH 246400
(43) Date de publication de la demande: 05.11.2003
(73) Titulaire: Metafil Lagirolle SA, 2718 Lajoux (CH)
(72) Inventeur: CREVOISIER, Nicolas, (CH)
(74) Mandataire: Reuteler, Raymond Werner
(86) Numéro de dépôt international: PCT/CH2001/000716
(87) Numéro de publication internationale: WO 2002/049476

(56) Documents cités:
- CH-A- 432 095
- DE-A- 2 742 635
- DE-A- 4 125 506

## Description

La présente invention concerne un outil combiné pour chasser et introduire des goupilles, notamment des goupilles reliant des objets articulées les uns aux autres, en particulier des maillons d'un bracelet et tout particulièrement d'un bracelet de montre.

Actuellement il existe des bracelets constitués de plusieurs maillons, en métal ou en matière plastique, articulés les uns aux autres par des goupilles, notamment des bracelets de montre. Il se pose alors un problème lorsqu'il faut adapter la longueur de ce genre de bracelet. En effet, pour raccourcir ou allonger un tel bracelet il faut soit enlever, soit ajouter un ou plusieurs maillons, ce qui nécessite le retrait ou l'ajout d'au moins une goupille. L'opération de retrait ou d'ajout d'une goupille est une opération délicate qui demande un matériel particulier, le bracelet devant être maintenu durant ces opérations.

Le dispositif décrit dans DE-A-41 25 506 tente d'apporter une solution à ce problème. Cette solution n'est pas satisfaisante car, pour chasser une goupille, il est nécessaire de faire tourner un poussoir, tout en maintenant le bracelet dans une position déterminée. De plus, ce dispositif n'est adapté que pour un seul diamètre de goupille, étant alors nécessaire de pouvoir disposer d'un dispositif particulier pour chaque diamètre de goupille.

Le brevet CH-A-689 993 décrit un dispositif pour l'ajustage et la réparation de bracelets. Ce dispositif est relativement complet pour permettre l'exécution de différentes opérations sur des bracelets à maillons, mais il est d'une utilisation difficile, nécessitant du temps aussi bien pour le retrait que pour la pose d'une goupille. En effet, avec ce dispositif, il est nécessaire de placer le bracelet entre deux épaulements, la goupille étant ensuite poussée par un moyen à vis actionné à la main.

Un premier but de l'invention est de proposer un outil amélioré par rapport aux outils et dispositifs connus.

Un autre but de l'invention est de proposer un outil simple, bon marché à fabriquer, d'un maniement facile, qui permette de rapidement ajuster un bracelet à maillons à la longueur voulue.

Encore un autre but de l'invention est de proposer un outil simple, permettant de rapidement enlever et mettre une goupille reliant deux maillons consécutifs d'un bracelet, sans avoir à tourner une quelconque clé, vis, boulon ou bouton.

Ces différents buts sont atteints par un outil combiné, possédant les caractéristiques mentionnées dans la revendication 1.

Des variantes d'exécution sont décrites dans les revendications dépendantes.

L'invention sera mieux comprise, ses avantages et caractéristiques apparaîtront plus clairement à la lecture de la description d'une forme d'exécution donnée à titre d'exemple, d'un outil combiné pour chasser et introduire des goupilles selon l'invention, en regard du dessin annexé comportant les figures où :
la figure 1 représente schématiquement un outil selon l'invention selon une forme d'exécution préférentielle,
les figures 1a et 1b représentent respectivement une vue de face selon la flèche A et une vue de dessus selon la flèche B, de l'outil représenté à la figure 1,
la figure 2 représente schématiquement une vue en coupe d'un organe prévu pour chasser les goupilles pour l'outil représenté la figure 1,
la figure 3 représente schématiquement un organe prévu pour introduire les goupilles pour l'outil représenté à la figure 1,
les figures 4a, b, c et d représentent des cales pour l'outil représenté à la figure 1.

Comme représenté sur les figures 1, 1a et 1b, un outil combiné pour chasser et introduire des goupilles, par exemple celles reliant deux maillons successifs d'un bracelet, comporte, dans la forme d'exécution représentée, un corps 1, ayant une forme inscrite essentiellement dans un parallélépipède et présentant un logement en forme de U anguleux, limité par les faces 7', 23 et 7, destiné à recevoir les deux maillons successifs d'un bracelet à désassembler ou assembler au moyen d'une goupille. Le corps 1 est attenant à un manche 2, formant une première poignée, et est fixé à celle-ci, dans la forme d'exécution représentée, par son extrémité opposée à celle munie du logement en forme de U.

Le manche 2, qui dans la présente forme d'exécution est de section circulaire, présente, en un endroit proche du corps 1, une fente 29 destinée à recevoir un levier 3 en forme de S allongé, formant une deuxième poignée 5 de section rectangulaire et articulé, relativement au manche 2, par un axe ou une goupille 6, le manche 2 et le levier 3 formant alors les deux poignées 2 et 5 d'une pince. Il est clair que d'autres formes que celles décrites ci-dessus peuvent être envisagées pour les deux poignées, par exemple en inversant les sections circulaire et rectangulaire ou en ayant deux poignées de section rectangulaire.

Le levier 3 présente, à l'extrémité de sa portion 4 opposée à celle formant poignée 5, une portion 30 apte par actionnement de la pince à venir en appui sur une extrémité d'un organe 26 ou 27, dont les détails de construction, le fonctionnement et l'utilité sont décrits plus bas en regard des figures 2 et 3.

Le corps 1 comprend en outre un passage creux ou un logement cylindrique 25, dont l'axe est situé parallèlement au plan d'actionnement des deux poignées 2 et 5 de la pince et parallèlement au plan de la face 23 du logement en U. Ce logement 25 est destiné à recevoir un chasse-goupille 26 comme décrit à la figure 2 ou un pousse-goupille 27 comme décrit à la figure 3.

Comme on le voit à la figure 1 a, le corps 1 présente une face avant 9, rectangulaire dans la forme d'exécution représentée, comprenant une gorge 8 à sa partie supérieure et traversant le côté 7 du logement en U. La gorge 8 est alignée sur l'axe du logement 25 mentionné plus haut.

De plus, le corps 1, tel que représenté ici, comprend sur sa face opposée à la face 9, un élément d'appui 24, disposé parallèlement à l'axe du logement 25, destiné à coopérer avec ladite portion 30 pour saisir par pincement une goupille partiellement chassée de son logement.

La figure 2 montre de manière schématique, une coupe d'un chasse-goupille 26 prévu pour l'outil combiné décrit précédemment. Ce chasse-goupille comporte un cylindre creux 10 dont le diamètre extérieur est juste inférieur à celui de logement 25, de manière à pouvoir y être introduit. Une extrémité 13 du cylindre 10 est de préférence de forme conique, afin de pouvoir être placée le plus près possible de la goupille à chasser, de manière à limiter le flambage de l'aiguille 12. Le cylindre 10 comprend sur toute sa longueur, un perçage axial dans lequel coulisse une tige 11, munie à son extrémité d'une aiguille 12. Un ressort 14, placé entre l'extrémité du cylindre 10 opposée à l'extrémité 13 et une tête 28 de la tige 11 disposée à l'extrémité opposée à celle munie de l'aiguille 12, maintient la tige 11, respectivement la pointe de l'aiguille 12 en retrait relativement à la pointe de l'extrémité conique 13 du chasse goupille 26.

On dispose de plusieurs chasse-goupille 26 tels que décrits ci-dessus, chacun comportant une aiguille 12 d'un diamètre donné, prévu pour chasser une goupille d'un diamètre déterminé.

La figure 3 représente de manière schématique un pousse-goupille 27 prévu pour l'outil combiné décrit plus haut. Ce pousse-goupille comprend un corps cylindrique 15, dont le diamètre est juste inférieur à celui du logement 25, une extrémité dudit corps cylindrique comportant une tête 31 destiné à faire appui à un ressort 16, l'autre extrémité comportant un méplat destiné à venir presser la goupille à placer.

Les figures 4a et 4b représentent deux vues d'une cale 20, prévue pour des maillons parallèles, et destinée à être disposée dans le logement en forme de U afin d'adapter la forme et les dimensions de ce dernier à la forme et aux dimensions du bracelet. Comme on le voit à la figure 4a, la cale 20 a la forme d'un U renversé, dont la face supérieure de la portion supérieure 32 présente une gorge 18, les deux ailes 19 étant légèrement inclinées vers l'intérieur du U, de manière à pouvoir pincer la cale 20 sur le corps 1.

Les figures 4c et 4d représentent des cales 21 et 22 prévues respectivement pour des maillons en forme de trapèze et des maillons présentant une partie courbe.

D'autres formes de cales peuvent être envisagées selon la forme des maillons à travailler. On disposera de préférence de plusieurs cales d'épaisseurs différentes, prévues pour des maillons de dimensions différentes.

De préférence le corps 1 sera réalisé en un matériau relativement tendre, par exemple en matière plastique, de manière à ne pas rayer les objets déposés sur lui, notamment les maillons d'un bracelet.

Afin de chasser une goupille reliant deux maillons d'un bracelet, on choisit tout d'abord le chasse-goupille 26 muni de l'aiguille 12 dont le diamètre est adapté à celui de la goupille à chasser et on l'introduit dans le logement 25, de manière à ce que son extrémité conique 13 fasse saillie dans le logement en U du corps 1. L'action du ressort 14 tend à écarter les deux poignées 2 et 5, l'aiguille 12 étant pour le moment entièrement en retrait relativement à la pointe de l'extrémité conique 13. On dispose ensuite la cale 20, 21 ou 22 adaptée à la forme et aux dimensions des maillons dans le logement en U du corps 1 puis on place la portion de bracelet comprenant la goupille à chasser dans ledit logement, tout ceci de manière à ce que l'aiguille 12, la goupille à chasser, la gorge 18 de la cale et la gorge 8 du corps 1 soient alignées. En resserrant ensuite les deux poignées 2 et 5 de la pince, l'aiguille 12 est poussée hors du cylindre 10 par la tige 11 et vient chasser la goupille qui lui fait face hors de son logement, ladite goupille étant ensuite guidée le long des gorges 18 et 8 alignées. En desserrant la pince, l'aiguille 12 se retire à l'intérieur du cylindre 10 sous l'action du ressort 14, il devient alors possible de retirer le bracelet comportant deux maillons encore reliés par une goupille partiellement extraite. Celle-ci peut être complètement extraite, soit en la pinçant entre deux doigts, soit en la maintenant entre la tête 30 et la pièce d'appui 24 et en serrant les deux poignées 2 et 5 de la pince.

Pour introduire une goupille afin de fixer deux maillons consécutifs d'un bracelet, on place tout d'abord le pousse goupille 27 dans le logement 25, l'action du ressort 16 tendant à écarter les deux poignées 2 et 5. On place ensuite la portion de bracelet comprenant les deux maillons à réunir par une goupille, l'introduction de celle-ci dans son logement entre les deux maillons étant juste amorcée, de manière à ce que la goupille en saillie soit dirigée vers le pousse goupille 27, puis en resserrant les deux poignées 2 et 5 de la pince, on vient presser l'extrémité du pousse-goupille 27 contre l'extrémité en saillie de la goupille, poussant celle-ci dans son logement entre les deux maillons du bracelet.

L'outil combiné a été décrit ci-dessus selon une forme d'exécution préférentielle, il est bien entendu que d'autres formes ou variantes d'exécution peuvent être envisagées. De même, l'outil combiné tel que décrit peut être utilisé pour chasser ou retirer une goupille reliant deux parties successives d'un objet quelconque, cet objet pouvant être un bracelet composé de maillons reliés par des goupilles, ce bracelet pouvant en particulier être un bracelet de montre, Bien d'autres utilisations d'un tel outil combiné sont aussi envisageables, par exemple le montage ou le démontage de chaînes à rouleaux.

## Revendications

1. Outil combiné pour chasser et introduire des goupilles, comprenant un corps (1) présentant un logement en forme de U (7, 23, 7') destiné à recevoir une portion de l'objet duquel une goupille est à chasser ou à introduire, **caractérisé en ce qu'**il comprend en outre un manche (2) et un levier (3) articulés autour d'un axe (6) afin de former une pince comprenant une première poignée (2) et une deuxième poignée (5) ledit corps étant fixé à la partie du manche (2) en prolongement de ladite première poignée, ledit corps comprenant un logement cylindrique (25) dont l'axe longitudinal est placé dans un plan parallèle au plan d'actionnement desdites poignées de la pince et dans un plan parallèle à la face (23) formant le fond dudit logement en forme de U, ledit logement cylindrique étant apte à recevoir une portion détachable dudit outil, constituée soit en organe (26) prévu pour chasser une goupille, soit en organe (27) prévu pour introduire une goupille, ledit organe (26 ;27) placé dans ledit logement (25) étant actionné par une partie (4) du levier (3) en prolongement de ladite deuxième poignée (5).

2. Outil combiné selon la revendication 1, **caractérisé en ce que** le corps (1) fixé à la partie du manche en prolongement de la première poignée (2) comprend un élément d'appui (24), alors que la partie (4) du levier (3) en prolongement de la deuxième poignée (5) comprend une portion d'extrémité (30), ledit élément d'appui et ladite portion d'extrémité étant apte à se rapprocher lors d'un rapprochement desdites poignées, permettant de pincer un objet, notamment une goupille.

3. Outil combiné selon l'une des revendications 1 ou 2, **caractérisé en ce que** la portion d'outil détachable constituée en organe (26) prévu pour chasser une goupille comprend un cylindre (10) comprenant un perçage longitudinal, une tige (11) comportant une aiguille (12) dans son prolongement étant apte à coulisser dans ledit perçage, un moyen à ressort (14) étant prévu pour retirer la tige, respectivement l'aiguille à l'intérieur dudit perçage longitudinal, ledit moyen à ressort étant en outre apte, lorsque ledit organe prévu pour chasser une goupille est installé dans le logement cylindrique (25) du corps 1, à maintenir les deux poignées (2,5) en position écartée.

4. Outil combiné selon la revendication 3, **caractérisé en ce que** l'extrémité (13) de la portion d'outil détachable constituée en organe (26) prévu pour chasser une goupille débouchant dans le logement en forme de U du corps (1) est de forme conique.

5. Outil combiné selon l'une des revendications précédentes, **caractérisé en ce qu'**il comporte plusieurs portions d'outil détachables constituées en organes prévus pour chasser une goupille, chacune desdites portions détachables étant munie d'une aiguille (12) dont le diamètre est adapté à celui d'une goupille à chasser.

6. Outil combiné selon l'une des revendications précédentes, **caractérisé en ce que** la portion d'outil détachable constituée en organe (27) prévu pour introduire une goupille comprend un cylindre (15) et un moyen à ressort (16) prenant appui sur une tête (31) disposée à une extrémité dudit cylindre, le moyen à ressort étant apte, lorsque ledit organe prévu pour introduire une goupille est installé dans le logement cylindrique (25) du corps 1, à maintenir les deux poignées (2,5) en position écartée.

7. Outil combiné selon l'une des revendications précédentes, **caractérisé en ce qu'**il comporte en outre une pluralité de cales (20, 21, 22) de formes et dimensions diverses, destinées à être disposées dans le logement en forme de U afin d'adapter la forme et les dimensions de l'objet duquel une goupille est à chasser ou introduire à celles du logement en U.

8. Outil combiné selon la revendication 7, **caractérisé en ce que** la face supérieure de la portion (7) du corps (1) formant une aile du logement en forme de U opposée à celle comprenant le logement cylindrique, ainsi que la face supérieure d'une portion centrale (32) des cales (20, 21, 22) comprennent une rainure (8, 18) alignée avec l'aiguille (12).

9. Utilisation d'un outil combiné selon l'une des revendications précédentes pour chasser ou introduire une goupille reliant deux éléments successifs d'un objet, respectivement deux maillons successifs d'un bracelet et notamment d'un bracelet de montre.

10. Outil combiné selon l'une des revendications 1 à 8, **caractérisé en ce que** le corps (1) est constitué en un matériau dont la dureté est inférieure à celle du matériau constituant ledit objet, respectivement le bracelet.

## Claims

1. A combined tool for retrieving and for inserting pins, including a body (1) exhibiting a housing (7, 23, 7') which has the shape of a U and which is designed for receiving a portion of the object from which a pin is to be retrieved or into which a pin is to be inserted, **characterised in that** it includes additionally a handle (2) and a lever (3) pivotally connected via an axis (6) to thus form pliers including a first hand grip (2) and a second hand grip (5), said body being fixed to the part of the handle (2) extending from said first hand grip, said body comprising a cylindrical housing (25) having a longitudinal axis in a plane running parallel to the plane of actuation of said hand grips of the pliers and in a plane running parallel to a face (23) of the bottom of said U-shaped housing, said cylindrical housing being capable of receiving a removable portion of said tool, which can either be designed as a component part (26) for retrieving a pin or as a component part (27) for inserting a pin, and said component parts (26 ; 27), when placed in said housing (25) being actuated by a component part (4) of the lever (3) extending from said second hand grip (5).

2. A combined tool according to claim 1, **characterised in that** the body (1) fixed to the part of the handle extending from the first hand grip (2) comprises an abutment component part (24), whereas the component part (4) of the lever (3) extending from the second hand grip (5) includes an end portion (30), said abutment component part and said end portion being capable of moving towards each other when said hand grips are drawn together, thus enabling the gripping of an object and, in particular, of a pin.

3. A combined tool according to one of claims 1 or 2, **characterised in that** the removable part of the tool, which is designed as a component part (26) for retrieving a pin, includes a cylinder (10) comprising a longitudinal bore, a rod (11) which carries a needle (12) extending therefrom and which is capable of sliding in said bore, a spring means (14) provided for withdrawing the rod, respectively the needle, inside said longitudinal bore, said spring means being further capable - when said component part for retrieving a pin is installed in the cylindrical housing (25) of the body (3) - of urging the two hand grips (2, 5) into their spaced apart position.

4. A combined tool according to claim 3, **characterised in that** the end (13) of the removable tool portion designed as a component part (26) for retrieving a pin, which end protrudes into the U-shaped housing of the body (1), has a conical shape.

5. A combined tool according to one of the preceding claims, **characterised in that** it includes several removable tool portions designed as component parts for retrieving a pin, each one of said removable portions being provided with a needle (12) of a diameter adapted to that of the pin to be retrieved.

6. A combined tool according to one of the preceding claims, **characterised in that** the removable tool portion designed as a component part (27) for inserting a pin includes a cylinder (15) and a spring means (16) abutting against a head (31) provided at one end of said cylinder, the spring means being capable - when said component part for inserting a pin is installed in the cylindrical housing (25) of the body (1) - of keeping the two hand grips (2, 5) in a spaced apart position.

7. A combined tool according to one of the preceding claims, **characterised in that** it further includes a plurality of securing devices (20, 21, 22) of various shapes and dimensions, designed for being placed in the U-shaped housing to adapt the shape and the dimensions of the object from which a pin is to be retrieved or into which a pin is to be inserted, to those of the U-shaped housing.

8. A combined tool according to claim 7, **characterised in that** the upper face of the portion (7) of the body (1) forming a leg of the U-shaped housing which is at the opposite of the leg provided with the cylindrical housing, as well as the upper face of a central portion (32) of the securing devices (20, 21, 22) have a groove (8, 18) aligned with the needle (12).

9. Use of a combined tool according to one of the preceding claims for inserting or for retrieving a pin holding together two successive component parts of an object, respectively two successive links of a bracelet and, in particular, of a bracelet of a wristwatch.

10. A combined tool according to one of claims 1 to 8, **characterised in that** the body (1) is made of a material of a hardness, which is lesser than that of the constituent material of said object, respectively of the bracelet.

## Patentansprüche

1. Kombiniertes Werkzeug zum Ansenken und Einführen von Stiften, bestehend aus einem Körper (1) mit einer U-förmigen Aufnahme (7, 23, 7') zur Lagerung eines Abschnitts des Gegenstands, in den der Stift anzusenken bzw. einzuführen ist, **dadurch gekennzeichnet, dass** er unter anderem einen Ansatz (2) und einen um eine Achse (6) frei beweglich angeordneten Hebel (3) umfasst, um eine Zange mit einem ersten Griff (2) und einem zweiten Griff (5) auszubilden, wobei der Körper auf den Teil des Ansatzes (2) in Verlängerung des Griffs montiert wird und eine zylindrische Aufnahme (25) aufweist, deren Längsachse in einer Ebene parallel zur Wirkebene dieser Zangengriffe und in einer Ebene parallel zur Seite (23), die den Boden dieser U-förmigen Aufnahme bildet, angeordnet ist und die zylindrische Aufnahme geeignet ist, einen abnehmbaren Abschnitt des Werkzeugs aufzunehmen, der entweder als ein Mittel (26) zum Ansenken eines Stifts oder als ein Mittel (27) zum Einführen eines Stifts ausgebildet wird, wobei das in der Aufnahme (25) angeordnete Mittel (26, 27) mit einem Teil (4) des Hebels (3) in Verlängerung des zweiten Griffs (5) betätigt wird.

2. Kombiniertes Werkzeug nach Anspruch 1, **dadurch gekennzeichnet, dass** der auf dem Teil des Ansatzes in Verlängerung des ersten Griffs (2) befestigte Körper (1) ein Stützelement (24) umfasst, während das Teil (4) des Hebels (3) in Verlängerung des zweiten Griffs (5) einen Endabschnitt (30) aufweist, wobei dieses Stützelement und der Endabschnitt geeignet sind, sich anlässlich der Annäherung der Griffe derart anzunähern, dass ein Gegenstand und insbesondere ein Stift eingeklemmt werden kann.

3. Kombiniertes Werkzeug nach Anspruch 1 oder 2, **dadurch gekennzeichnet, dass** der abnehmbare und als Mittel (26) ausgebildete Werkzeugabschnitt zum Ansenken eines Stifts einen Zylinder (10) mit einer Längsbohrung, einen Schaft (11) mit einer Nadel (12) in seiner Verlängerung aufweist, die geeignet ist, in der Bohrung zu gleiten, wobei ein Federelement (14) zur Austreibung des Schafts bzw. der Nadel im Innern der Längsbohrung vorgesehen ist, das insbesondere nach der Anordnung des Mittels zum Ansenken eines Stifts in der zylindrischen Aufnahme (25) des Körpers 1 geeignet ist, die beiden Griffe (2, 5) in Spreizstellung zu halten.

4. Kombiniertes Werkzeug nach Anspruch 3, **dadurch gekennzeichnet, dass** das Ende (13) des abnehmbaren Werkzeugabschnitts, der als Mittel (26) zum Ansenken eines in einer U-förmigen Aufnahme des Körpers ragenden Stifts (1) ausgebildet ist, eine konische Form aufweist.

5. Kombiniertes Werkzeug nach einem der vorstehenden Ansprüche, **dadurch gekennzeichnet, dass** es mehrere abnehmbare und als Mittele zum Ansenken eines Stifts ausgebildete Werkzeugabschnitte aufweist, wobei jeder abnehmbare Abschnitt mit einer Nadel (12) versehen ist, deren Durchmesser an den Durchmesser eines abzusenkenden Stifts angepasst ist.

6. Kombiniertes Werkzeug nach einem der vorstehenden Ansprüche, **dadurch gekennzeichnet, dass** der abnehmbare und als Mittel (27) zum Einführen eines Stifts ausgebildete Werkzeugabschnitt einen Zylinder (15) und ein Federelement (16) umfasst, das auf einem an einem Ende dieses Zylinders angeordneten Kopf (31) aufliegt, wobei das Federelement nach der Anordnung des zum Einführen des Stifts vorgesehenen Mittels in der zylindrischen Aufnahme (25) des Körpers 1 geeignet ist, die beiden Griffe (2, 5) in Spreizstellung zu halten.

7. Kombiniertes Werkzeug nach einem der vorstehenden Ansprüche, **dadurch gekennzeichnet, dass** es ferner eine Vielzahl von Keilen (20, 21, 22) unterschiedlicher Formen und Abmessungen umfasst, die zur Anordnung in der U-förmigen Aufnahme bestimmt sind, um die Form und die Abmessungen des Gegenstands, in den ein Stift angesenkt oder eingeführt wird, an die der U-förmigen Aufnahme anzupassen.

8. Kombiniertes Werkzeug nach Anspruch 7, **dadurch gekennzeichnet, dass** die Oberseite des Abschnitts (7) des Körpers (1), die einen Flügel der U-förmigen Aufnahme ausbildet, welcher dem die zylindrische Aufnahme umfassenden Flügel gegenüber liegt, sowie die Oberseite eines Mittelabschnitts (32) der Keile (20, 21, 22) eine nach der Nadel (12) ausgerichtete Nut (8, 18) aufweist.

9. Verwendung eines kombinierten Werkzeugs nach einem der vorstehenden Ansprüche zum Ansenken oder Einführen eines Stifts, der zwei aufeinander folgende Elemente eines Objekts bzw. zwei aufeinander folgende Glieder eines Armbands und besonders eines Uhrarmbands verbindet.

10. Kombiniertes Werkzeug nach einem der Ansprüche 1 bis 8, **dadurch gekennzeichnet, dass** der Körper (1) aus einem Werkstoff gebildet wird, dessen Härte geringer ist als die Härte des den Gegenstand bzw. das Armband bildenden Werkstoffs.
